# EUROPÄISCHE PATENTSCHRIFT

(11) **EP 3 132 224 B1**
(45) Veröffentlichungstag und Bekanntmachung des Hinweises auf die Patenterteilung: **02.05.2018**
(21) Anmeldenummer: 15714183.9
(22) Anmeldetag: 27.03.2015
(51) Int. Cl.: F41A 27/24, F41A 23/20

(54) **LAFETTE FÜR EINE WAFFE BZW. MASCHINENWAFFE**
CARRIAGE FOR A WEAPON OR MACHINE GUN
AFFÛT POUR ARME OU ARME AUTOMATIQUE

(30) Priorität: 17.04.2014 DE 102014105597
(43) Veröffentlichungstag der Anmeldung: 22.02.2017
(73) Patentinhaber: Rheinmetall Landsysteme GmbH, 29345 Unterlüß (DE)
(72) Erfinder: BRANDL, Gerd, 86154 Augsburg (DE); HARTMANN, Florian, 86156 Augsburg (DE)
(74) Vertreter: Dietrich, Barbara
(86) Internationale Anmeldenummer: PCT/EP2015/056800
(87) Internationale Veröffentlichungsnummer: WO 2015/158530

(56) Entgegenhaltungen:
- EP-A1- 1 557 633
- EP-A1- 2 163 843
- GB-A- 2 186 353

## Beschreibung

Die Erfindung betrifft eine insbesondere dachseitig auf einem militärischen Fahrzeug anordbare Lafette für mindestens eine Waffe, wie Maschinenwaffe und der gleichen, wobei die Lafette ein an dem Fahrzeug befestigbares Unterteil und eine an dem Unterteil von einer Gefechtsposition in eine Transportposition klappbar angeordnete Oberlafette mit einem Waffenhöhenrichtteil umfasst, über welches die Waffe von dem Antriebsstrang eines mechanischen, elektrischen oder hydraulischen Richtantriebes mit und ohne zusätzlichen Handantrieb, da nur die Antriebswelle beim Abklappen getrennt wird, vom Inneren des Fahrzeuges aus höhenrichtbar ist.

Bei militärischen Fahrzeugen mit dachseitig angeordneter Lafette wird die Gesamthöhe des Fahrzeuges wesentlich durch diese Lafette mitbestimmt. Zur Reduzierung der Fahrzeuggesamthöhe, beispielsweise beim Passieren von Tunneln oder Brücken oder beim Transport des entsprechenden Fahrzeuges mittels Bahn, Schiff oder Flugzeug, ist es daher beispielsweise aus den Offenlegungsschriften DE 10 2004 003 476 A1 und DE 10 2004 063 882 A1 bekannt, die Oberlafette abklappbar auszubilden.

Ein Waffensystem mit verschiedenen Waffen in einer Lafette an einer Luke eines gepanzerten Fahrzeugs zeigt die US 2007/0119296 A1. Diese sind gemeinsam in eine Schießposition überführbar.

Die DE 43 04 761 A1 beschreibt eine Waffenlafette für Panzerfahrzeuge, die über einen Drehkranz zum Richten in Höhe und Seite am Fahrzeug angeordnet ist. Hier erfolgt eine angepasste höhenveränderliche Position der Lafette durch ein Parallelogrammgestänge zwischen Lafette, Fahrzeugdach und verschwenkbarer Luke.

Eine abschwenkbare Schwenklafette offenbart die DE 197 58 494 A1. Ein zur Schwenklafette zugehöriges Drehlager ist auf einer Absenkeinrichtung angebracht, mittels deren das Drehlager mit der Lafette und der Waffe absenkbar ist.

In der DE 10 2010 060 192 A1 erfolgt das Schwenken einer Halterung zur Aufnahme eines Anbauteils durch eine Anlenkung für die Halterung am Sockel.

Bei Lafettenanordnungen mit abklappbarer Oberlafette hat es sich allerdings als problematisch erwiesen, wenn zur Betätigung des Richtantriebes ein von dem Innenraum des Fahrzeuges bis zu der die Bewaffnung aufnehmenden Wiege durchgehender mechanischer Antriebsstrang verwendet wird, da beim Abklappen der Oberlafette eine Winkel- und/oder Längenänderung des Antriebsstranges erforderlich ist.

Der Erfindung liegt die Aufgabe zugrunde, eine Lafette der eingangs erwähnten Art anzugeben, bei welcher die bei dem Abklappvorgang der Oberlafette auftretende Winkel- und Längenänderung des Antriebsstranges des Richtantriebes auf einfache Weise ausgeglichen werden.

Diese Aufgabe wird erfindungsgemäß durch die Merkmale des Anspruchs 1 gelöst. Weitere, besonders vorteilhafte Ausgestaltungen der Erfindung offenbaren die Unteransprüche.

Die Erfindung beruht im Wesentlichen auf dem Gedanken, den Antriebsstrang beim Abschwenken der Oberlafette zu trennen. Hierzu umfasst der Antriebsstrang mindestens einen durch das Unterteil hindurchgeführten ersten Antriebsstrangabschnitt und mindestens einen sich anschließenden, entlang der Oberlafette geführten zweiten Antriebsstrangabschnitt. Im Bereich der einander zugewandten Flächen von Unterteil und Oberlafette ist eine trennbare Kupplung angeordnet, deren erste Kupplungshälfte mit dem ersten Antriebsstrangabschnitt und deren zweite Kupplungshälfte mit dem zweiten Antriebsstrangabschnitt verbunden ist, so dass in der Gefechtsposition der Oberlafette die beiden Antriebsstrangabschnitte axial form- und/oder kraftschlüssig miteinander verbunden sind. Durch das Umklappen der Oberlafette in die Transportposition werden die beiden Kupplungshälften so weit voneinander entfernt, dass die beiden Antriebsstrangabschnitte voninander entkuppelt sind.

Für das Trennen und Verbinden der beiden Antriebsstrangabschnitte müssen also keine zusätzlichen Handgriffe durchgeführt werden, da die Kupplung die Antriebsstrangabschnitte automatisch bei Abklappen der Oberlafette trennt und beim Aufrichten der Oberlafette miteinander verbindet.

Als vorteilhaft hat es sich erwiesen, wenn es sich bei der Kupplung um eine Klauen- oder Zahnkupplung handelt, bei der die beiden Kupplungshälften stirnseitig angeordnete Vorsprünge aufweisen, die im eingekuppelten Zustand der Kupplung jeweils in gegenüberliegende Zwischenräume zwischen den Vorsprüngen eingreifen.

Vorzugsweise ist eine der beiden Kupplungshälften axial verschiebbar auf dem zugeordneten Antriebsstrangabschnitt angeordnet und auf ihrer von der anderen Kupplungshälfte abgewandten Seite durch eine Feder druckbeaufschlagt (Druckfeder, Tellerfeder etc.). Dadurch wird auf einfache Weise eine Kupplung der beiden Kupplungshälften auch dann erreicht, wenn zunächst die Vorsprünge beim Aufrichten der Oberlafette stirnseitig gegeneinander gedrückt werden. Denn sobald eine Drehung des ersten Antriebsstrangabschnittes erfolgt, gelangen die Vorsprünge der zugeordneten Kupplungshälfte in die Zwischenräume benachbarter Vorsprünge der gegenüberliegenden Kupplungshälfte und werden durch die Feder in diese Zwischenräume hineingedrückt.

Die Kupplung sollte vorteilhafterweise derart ausgelegt sein, dass es sich um eine Ausgleichskupplung handelt, die Fluchtungsfehler der beiden Antriebsstrangabschnitte ausgleicht. Hierzu kann die Kupplung einen torsionsfesten, aber zugleich biegeweichen Teil enthalten, der die Fluchtungsfehler der oberen zur unteren Achse ausgleichen kann.

Durch den Ausgleich der Fluchtungsfehler entfallen aufwändige Einstellarbeiten, und die notwendige Flucht der beiden Antriebsstrangabschnitte kann trotz großzügiger Fertigungstoleranzen durch die entsprechende Bearbeitung der Bauteile eingehalten werden, was einen erheblichen Kostenvorteil bei der Fertigung und Montage der Lafette bewirkt.

Weitere Einzelheiten und Vorteile der Erfindung ergeben sich aus dem folgenden, anhand von Figuren erläuterten Ausführungsbeispiel. Es zeigen:
- Fig. 1: die Seitenansicht einer Lafette in ihrer Gefechtsposition mit einer Maschinenwaffe, wobei mittels einer strichpunktierten Linie der Antriebsstrang eines mit einem Höhenrichtteil verbundenen Richtantriebes angedeutet ist;
- Fig. 2: die Seitenansicht der in Fig. 1 dargestellten Lafette in ihrer Transportposition;
- Fig. 3: einen Ausschnitt des Antriebsstranges in dem in Fig. 1 mit III bezeichneten Bereich;
- Fig. 4: einen Ausschnitt des Antriebsstranges in dem in Fig. 2 mit IV bezeichneten Bereichs.

In den Fig. 1 und 2 ist mit 1 eine dachseitig auf einem nicht dargestellten, insbesondere militärischen Fahrzeug anordbare Lafette für eine Maschinenwaffe 2 bezeichnet. Die Lafette 1 umfasst ein an dem Fahrzeug befestigbares Unterteil 3 und eine an dem Unterteil 3 von einer Gefechtsposition (Fig. 1) in eine Transportposition (Fig. 2) um eine Schwenkachse 4 klappbar angeordnete Oberlafette 5.

Die Oberlafette 5 besteht aus zwei parallel zueinander angeordneten Wangen 5', 5", wobei die erste, vorderseitige Wange 5' dem Betrachter zugewandt ist und die zweite, rückseitige Wange 5" hinter der Bildebene liegt und in den Fig. 3 und 4 ausschnittsweise dargestellt ist (zum Aufbau der Oberlafette 5 vgl. auch die eingangs erwähnten Druckschriften DE 10 2004 003 476 A1 und DE 10 2004 063 882 A1).

Die Oberlafette 5 ist mit einem Waffenhöhenrichtteil (Wiege) 6 verbunden, mittels welcher die Waffe 2 von einem durch eine strichpunktierte Linie angedeuteten Antriebsstrang 7 eines mechanischen, elektrischen und / oder hydraulischen Richtantriebes 8 vom Inneren des Fahrzeuges aus höhenrichtbar ist. Dieser Antriebsstrang 7 verläuft zwischen den beiden Wangen 5' und 5" der Oberlafette 5 oder wie hier auch möglich, in der linken Wange 5'. Mit 29 ist ein Getriebe, mit 30 ein Antriebsritzel und mit 31 ein Zahnsegment der Wiege 6 gekennzeichnet.

Wie den Fig. 3 und 4 entnommen werden kann, besteht der Antriebsstrang 7 aus zwei Antriebsstrangabschnitten 9 und 10. Dabei umfasst der erste Antriebsstrangabschnitt 9 eine Durchgangsbohrung 11, in dem in einem ersten Lager 12 eine erste Welle 13 drehbar gelagert ist. Der erste Antriebsstrangabschnitt 9 erstreckt sich durch das Unterteil 3 der Lafette 1 hindurch in den Innenraum des Fahrzeuges. Am Ende der ersten Welle 13 kann beispielsweise ein Handrad zum manuellen Betätigen der ersten Welle vorgesehen sein (nicht dargestellt).

Der zweite Antriebsstrangabschnitt 10 umfasst eine in der vorderseitigen Wange 5' befindliche Bohrung 14 und Freimachung in der in einem zweiten Lager 15 eine zweite Welle 16 drehbar gelagert ist. Die zweite Welle 16 wirkt über ein nicht dargestelltes Getriebe auf die Wiege 6 (Fig. 1).

Im Bereich der einander zugewandten Flächen 17, 18 (Fig. 1 und 2) von Unterteil 3 und Oberlafette 5 sind die beiden einander zugewandten Enden 19, 20 (Fig. 4) der ersten und zweiten Welle 13 und 16 der beiden Antriebsstrangabschnitte 9 und 10 über eine trennbare Kupplung 21 miteinander verbindbar.

Die Kupplung 21 umfasst eine durch eine Feder 22 beaufschlagte erste Kupplungshälfte 23, die drehfest, aber axial verschiebbar auf der ersten Welle 13 des ersten Antriebsstrangabschnittes 9 angeordnet ist, sowie eine zweite Kupplungshälfte 24, die starr mit der zweiten Welle 16 des zweiten Antriebsstrangabschnittes 10 verbunden ist. Beide Kupplungshälften 23, 24 weisen auf ihren gegenüberliegenden Stirnseiten 25, 26 Vorsprünge 27, 28 auf, die im eingekuppelten Zustand der Kupplung 21 (Gefechtsposition der Oberlafette 5) jeweils in gegenüberliegende Zwischenräume zwischen den Vorsprüngen 27, 28 eingreifen und die beiden Wellen 13 und 16 formschlüssig miteinander verbinden (Fig. 3).

Wird die Oberlafette 5 in ihre abgeklappte Position gebracht (Fig. 4), so werden die beiden Kupplungshälften 23, 24 so weit voneinander entfernt, dass ihre Vorsprünge 27, 28 außer Eingriff gelangen und somit die beiden Antriebsstrangabschnitte 9, 10 vollständig voneinander entkoppelt sind.

Sofern die Oberlafette 5 wieder aufgerichtet wird und die Vorsprünge 27, 28 der beiden Kupplungshälften 23, 24 stirnseitig nicht ineinandergreifen, sondern sich stirnseitig aneinander abstützen, wird durch die Feder 22 sichergestellt, dass bei Drehung der ersten Welle 13 die Vorsprünge 27 der ersten Kupplungshälfte 23 in die Zwischenräume benachbarter Vorsprünge 28 der zweiten Kupplungshälfte 24 hineingedrückt werden.

### Bezugszeichenliste

- 1: Lafette
- 2: Maschinenwaffe
- 3: Unterteil
- 4: Schwenkachse
- 5: Oberlafette
- 5': vorderseitige Wange
- 5": rückseitige Wange
- 6: Waffenhöhenrichtteil, Wiege
- 7: Antriebsstrang
- 8: Richtantrieb
- 9: (erster) Antriebsstrangabschnitt
- 10: (zweiter) Antriebsstrangabschnitt
- 11: Bohrung, Freimachung
- 12: erstes Lager
- 13: (erste) Welle
- 14: Bohrung, Freimachung
- 15: zweites Lager
- 16: (zweite) Welle
- 17, 18: Flächen
- 19, 20: Enden
- 21: Kupplung
- 22: Feder
- 23: (erste) Kupplungshälfte
- 24: (zweite) Kupplungshälfte
- 25, 26: Stirnseiten
- 27, 28: Vorsprünge
- 29: Getriebe
- 30: Antriebsritzel
- 31: Zahnsegment

## Patentansprüche

1. Lafette (1) für mindestens eine Waffe (2), wobei die Lafette (1) ein Unterteil (3) und eine an dem Unterteil (3) von einer Gefechtsposition in eine Transportposition klappbar angeordnete Oberlafette (5) mit einem Waffenhöhenrichtteil (6) umfasst, mittels welchem die Waffe (2) durch einen Antriebsstrang (7) höhenrichtbar ist, **dadurch gekennzeichnet, dass** der Antriebsstrang (7) mindestens einen durch das Unterteil hindurchgeführten ersten Antriebsstrangabschnitt (9) und mindestens einen sich anschließenden entlang der Oberlafette (5) geführten zweiten Antriebsstrangabschnitt (10) umfasst, im Bereich der einander zugewandten Flächen (17, 18) von Unterteil (3) und Oberlafette (5) eine trennbare Kupplung (21) angeordnet ist, deren erste Kupplungshälfte (23) mit dem ersten Antriebsstrangabschnitt (9) und deren zweite Kupplungshälfte (24) mit dem zweiten Antriebsstrangabschnitt (10) verbunden ist, so dass in der Gefechtsposition der Oberlafette (5) die beiden Antriebsstrangabschnitte (9, 10) axial form- oder kraftschlüssig miteinander verbunden sind und in der Transportposition der Oberlafette (5) durch das Umklappen der Oberlafetten (5) die beiden Kupplungshälften (23, 24) so weit voneinander entfernt werden, dass die beiden Antriebsstrangabschnitte (9, 10) voneinander entkuppelt sind.

2. Lafette (1) nach Anspruch 1, **dadurch gekennzeichnet, dass** es sich bei der Kupplung (21) um eine Klauen- oder Zahnkupplung handelt, bei der die beiden Kupplungshälften (23, 24) stirnseitig angeordnete Vorsprünge (27, 28) aufweisen, die im eingekuppelten Zustand der Kupplung (21) jeweils in gegenüberliegende Zwischenräume zwischen benachbarten Vorsprüngen (27, 28) eingreifen.

3. Lafette (1) nach Anspruch 2, **dadurch gekennzeichnet, dass** eine der Kupplungshälften (23, 24) axial verschiebbar an dem ersten Antriebsstrangabschnitt (9, 10) angeordnet und auf ihrer der anderen Kupplungshälfte (24, 23) abgewandten Seite durch eine Feder (22) beaufschlagt ist.

4. Lafette (1) nach einem der Ansprüche 1 bis 3, **dadurch gekennzeichnet, dass** es sich bei der Kupplung (21) um eine Ausgleichskupplung handelt, die Fluchtungsfehler der beiden Antriebsstrangabschnitte (9, 10) ausgleicht.

5. Lafette (1) nach einem der Ansprüche 1 bis 4, **dadurch gekennzeichnet, dass** die Waffe (2) von dem Antriebsstrang (7) eines mechanischen, elektrischen und / oder hydraulischen Richtantriebes (8) vom Inneren des Fahrzeuges aus über das Waffenhöhenrichtteil (6) höhenrichtbar ist.

6. Fahrzeug mit einer Lafette (1) nach einem der Ansprüche 1 bis 5.

7. Fahrzeug nach Anspruch 6, **dadurch gekennzeichnet, dass** die Lafette dachseitig auf dem insbesondere militärischen Fahrzeug angeordnet ist.

## Claims

1. Carriage (1) for at least one weapon (2), wherein the carriage (1) comprises a lower part (3) and an upper carriage (5), which is arranged on the lower part (3) in such a way that it can be swung from a combat position into a transport position and has a weapon-height aligning part (6), by means of which the weapon (2) can be aligned in height by a drive train (7), **characterized in that** the drive train (7) comprises at least one first drive-train section (9), led through the lower part, and at least one second drive-train section (10), adjoining thereto and guided along the upper carriage (5), a separable coupling (21) is arranged in the region of the mutually facing surfaces (17, 18) of the lower part (3) and the upper carriage (5), the first coupling half (23) of which is connected to the first drive-train section (9) and the second coupling half (24) of which is connected to the second drive-train section (10), so that in the combat position of the upper carriage (5) the two drive-train sections (9, 10) are axially connected to one another in an interlocking or frictionally engaging manner and in the transport position of the upper carriage (5) the two coupling halves (23, 24) are moved so far apart from one another by the swinging over of the upper carriages (5) that the two drive-train sections (9, 10) are uncoupled from one another.

2. Carriage (1) according to claim 1, **characterized in that** the coupling (21) is a claw or tooth coupling, in which the two coupling halves (23, 24) have projections (27, 28) arranged on their end faces, which in the coupled-in state of the coupling (21) respectively engage in opposing intermediate spaces between neighbouring projections (27, 28).

3. Carriage (1) according to Claim 2, **characterized in that** one of the coupling halves (23, 24) is arranged axially displaceably on the first drive-train section (9, 10) and is acted upon by a spring (22) on its side facing away from the other coupling half (24, 23).

4. Carriage (1) according to one of Claims 1 to 3, **characterized in that** the coupling (21) is a compensating coupling, which compensates for alignment errors of the two drive-train sections (9, 10).

5. Carriage (1) according to one of claims 1 to 4, **characterized in that** the weapon (2) can be aligned in height by the drive train (7) of a mechanical, electrical and/or hydraulic aligning drive (8) from the interior of the vehicle by means of the weapon-height aligning part (6).

6. Vehicle with a carriage (1) according to one of Claims 1 to 5.

7. Vehicle according to Claim 6, **characterized in that** the carriage is arranged on the roof of the vehicle, in particular a military vehicle.

## Revendications

1. Affût (1) destiné à au moins une arme (2), dans lequel l'affût (1) comprend une partie inférieure (3) et un affût supérieur (5) qui est disposé sur la partie inférieure (3) de façon à pouvoir être rabattu d'une position de combat à une position de transport et qui est pourvu d'un élément de réglage d'arme en hauteur (6) qui permet de relever l'arme (2) par l'intermédiaire d'une chaîne cinématique (7), **caractérisé en ce que** la chaîne cinématique (7) comprend au moins une première section de chaîne cinématique (9) guidée à travers la partie inférieure et au moins une seconde section de chaîne cinématique (10) guidée le long de l'affût supérieur (5), un accouplement séparable (21) est disposé dans la région des faces (17, 18) tournées l'une vers l'autre de la partie inférieure (3) et de l'affût supérieur (5), dont la première moitié d'accouplement (23) est reliée à la première section de chaîne cinématique (9) et dont la seconde moitié d'accouplement (24) est reliée à la seconde section de chaîne cinématique (10) de manière à ce que, à la position de combat de l'affût supérieur (5), les deux sections de chaîne cinématique (9, 10) soient reliées l'une à l'autre axialement par complémentarité de forme ou de force et à ce que, à la position de transport de l'affût supérieur (5), les deux moitiés d'accouplement (23, 24) soient éloignées l'une de l'autre du fait du dépliement des affûts supérieurs (5) de telle sorte que les deux sections de chaîne cinématique (9, 10) soient découplées l'une de l'autre.

2. Affût (1) selon la revendication 1, **caractérisé en ce que** l'accouplement (21) est un accouplement à griffes ou à denture, dans lequel les deux moitiés d'accouplement (23, 24) présentent des saillies (27, 28) disposées à l'avant qui, dans l'état accouplé de l'accouplement (21), s'engagent dans des espaces intermédiaires opposés respectifs entre des saillies adjacentes (27, 28).

3. Affût (1) selon la revendication 2, **caractérisé en ce que** l'une des moitiés d'accouplement (23, 24) est disposée de manière à pouvoir être déplacée axialement sur la première section de chaîne cinématique (9, 10) et **en ce qu'**elle est sollicitée par un ressort (22) sur son côté qui est tourné en sens opposé à l'autre moitié d'accouplement (24, 23).

4. Affût (1) selon l'une quelconque des revendications 1 à 3, **caractérisé en ce que** l'accouplement (21) est un accouplement compensateur qui compense le désalignement des deux sections de chaîne cinématique (9, 10).

5. Affût (1) selon l'une quelconque des revendications 1 à 4, **caractérisé en ce que** l'arme (2) est réglable en hauteur par la chaîne cinématique (7) d'un mécanisme de pointage mécanique, électrique et/ou hydraulique (8) depuis l'intérieur du véhicule par l'intermédiaire de l'élément de réglage d'arme en hauteur (6).

6. Véhicule équipé d'un affût (1) selon l'une quelconque des revendications 1 à 5.

7. Véhicule selon la revendication 6, **caractérisé en ce que** l'affût est disposé sur le toit du véhicule, notamment militaire.
